# EUROPÄISCHE PATENTSCHRIFT

(11) **EP 0 992 761 B1**
(45) Veröffentlichungstag und Bekanntmachung des Hinweises auf die Patenterteilung: **13.11.2002**
(21) Anmeldenummer: 99117580.3
(22) Anmeldetag: 06.09.1999
(51) Int. Cl.: F42C 17/04, F42C 11/06, F41G 3/12

(54) **Verfahren zum Korrigieren einer vorprogrammierten Auslösung eines Vorganges in einem drallstabilisierten Geschoss, Vorrichtung zur Durchführung des Verfahrens und Verwendung der Vorrichtung**
Method for correcting the preprogrammed triggering of a process in a spin-stabilized projectile, device for carrying out said method and use of this device
Procédé de correction du déclenchement préprogrammé d'un processus dans un projectile à stabilisation par rotation, dispositif de mise en oeuvre dudit procédé et utilisation dudit dispositif

(30) Priorität: 08.10.1998 CH 203298
(43) Veröffentlichungstag der Anmeldung: 12.04.2000
(73) Patentinhaber: Oerlikon Contraves Pyrotec AG, 8050 Zürich (CH)
(72) Erfinder: Freymond, Pierre H., 8702 Zollikon (CH); Muenzel, Klaus, 5313 Klingnau (CH)
(74) Vertreter: Heusch, Christian

(56) Entgegenhaltungen:
- EP-A- 0 661 516
- EP-A- 0 802 390
- GB-A- 1 129 448
- US-A- 4 022 102
- US-A- 4 664 013
- US-A- 4 686 885

## Beschreibung

Die Erfindung betrifft ein Verfahren zum Korrigieren einer vorprogrammierten Auslösung eines Vorganges in einem drallstabilisierten Geschoss nach dem Oberbegriff des Anspruchs 1, eine Vorrichtung zur Durchführung dieses Verfahrens gemäss dem Oberbegriff des Anspruchs 9 und eine Verwendung der Vorrichtung gemäss dem Oberbegriff des Anspruchs 10.

Verfahren und Vorrichtungen dieser Art werden im Zusammenhang mit dem zeitlich vorprogrammierbaren Auslösen von Funktionen in einem drallstabilisierten ballistischen Geschoss verwendet, wobei das Auslösen der Funktion an einem bestimmten Auslöseort und somit in einem bestimmten Auslöseabstand vom Abschussort bzw. zu einem bestimmten Auslösezeitpunkt und somit nach einer bestimmten Flugzeit erfolgen soll. Die Funktion, die derart ausgelöst werden soll, kann eine beliebige Funktion sein; bei ballistischen Geschossen wird auf diese Weise im allgemeinen der Zeitpunkt der Zerlegung in Teilgeschosse bzw. der Zersplitterung bestimmt.

Es ist seit langem bekannt, bei Geschossen verschiedener Art, also nicht nur bei drallstabilisierten Geschossen, zur Bestimmung des Auslösezeitpunktes einen Zeitzünder mit fester oder einstellbarer Auslösezeit zu benutzen, wobei Geschosse mit Zeitzündern mit einstellbarer Zeit als sogenannte tempierbare Geschosse bezeichnet werden.

Prinzipiell können bei drallstabilisierten Geschossen zwei Typen von tempierbaren Zündern verwendet werden, nämlich Zeitzünder und Umdrehungszünder. Bei Zeitzündern wird die Zerlegung nach Ablauf eines bestimmten bzw. bestimmbaren Zeitintervalls, das beispielsweise beim Abschuss beginnt; initiiert; bei Umdrehungszündem wird die Zerlegung nach einer bestimmten bzw. bestimmbaren Anzahl Umdrehungen, die das Geschoss nach dem Abschuss durchführt, initiiert.

Zur Einstellung der Zeitzünder bzw. zum sogenannten Tempieren von tempierbaren Geschossen sind verschiedene Methoden bekannt. Dabei ist grundsätzlich zu unterscheiden zwischen Geschossen, bei denen das Tempieren vor dem Abschuss aufgrund theoretischer Berechnungen definitiv erfolgt und Geschossen, bei denen das Tempieren nach dem Abschuss erfolgt, wobei Abweichungen von theoretisch ermittelten Werten, beispielsweise für den Zerlegungsort, die Zerlegungszeit, die Mündungsgeschwindigkeit oder ggfs. den Enddrallwinkel berücksichtigt werden können. Der Variationsbereich eines dieser Parameter, beispielsweise der Mündungsgeschwindigkeit oder des Enddrallwinkels, liegt normalerweise in einem Bereich von weniger als 5%.

Bei während des Fluges tempierbaren Geschossen kann dem Zünder der Zeitpunkt der Zerlegung beispielsweise durch Fernmeldung mitgeteilt werden. Solche Einrichtungen weisen aber verschiedene Nachteile auf; erstens bedingen sie eine aufwendige Implementierung eines Empfängers und zweitens besteht die Gefahr feindlicher Störung der Fernmeldevorgänge, was zu einer unrichtigen Tempierung führen kann. Diese Nachteile sind so gravierend, dass daher häufig vorgezogen wird, nur eine vorprogrammierte Tempierung vorzusehen, auf welche im Laufe des Fluges keinerlei Einfluss mehr genommen wird, so dass keine Fernmeldeverbindung notwendig ist.

Vorprogrammierbare Umdrehungszünder werden, vorzugsweise beim Laden, so vorprogrammiert, dass die Zündung nach einer bestimmten, vorgegebenen Anzahl Umdrehungen des Geschosses erfolgt. Ohne korrigierende Massnahmen führen aber solche Vorprogrammierungen zu verhältnismässig ungenauen Ergebnissen, da sie die Abweichungen des tatsächlichen Flugeverhaltens des Geschosses vom theoretisch ermittelten Flugverhalten nicht berücksichtigen können.

Es ist jedem Fachmann bekannt, dass eine wesentliche Grösse, welche das Flugverhalten eines Geschosses bestimmt, seine Mündungsgeschwindigkeit ist. Im allgemeinen weicht die effektive Mündungsgeschwindigkeit aus verschiedenen Gründen von der theoretisch berechneten Mündungsgeschwindigkeit ab, was zur Folge hat, dass der effektive Raum/Zeitpunkt der Zerlegung des Geschosses vom erwünschten bzw. theoretisch ermittelten Raum/Zeitpunkt der Zerlegung abweicht.

Um solche Abweichungen zu verhindern oder mindestens zu begrenzen und dennoch keine aufwendige Fernmeldeeinrichtung vorzusehen, können verschiedene Massnahmen getroffen werden, die darauf beruhen, dass man die effektive Umdrehungsfrequenz des Geschosses und/oder die mit der effektiven Umdrehungsfrequenz korrelierte effektive Mündungsgeschwindigkeit des Geschosses feststellt und diese geschossintern in die Bestimmung der Tempierzeit einbezieht.

Zur Ermittlung der effektiven Mündungsgeschwindigkeit von Geschossen sind verschiedene Verfahren bekannt.

Beispielsweise kann die effektive Mündungsgeschwindigkeit ausserhalb des Geschützrohres unmittelbar nach dessen Mündung mittels einer Spulenanordnung mit zwei voneinander beabstandeten Messspulen ermittelt werden. Solche Messspulen aber sind verhältnismässig empfindlich und bilden daher mindestens bei mobilen Geschützen eine besonders gefährdete Baugruppe.

Die effektive Mündungsgeschwindigkeit kann auch durch Extrapolation aus einer innerhalb des Geschützrohres im Bereich von dessen Mündungsquerschnitt gemessenen Geschossgeschwindigkeit ermittelt werden. Die Messung der Geschossgeschwindigkeit erfolgt hierbei mittels zweier in einem bestimmten gegenseitigen Abstand voneinander angeordneter Sensoren. Ungünstig daran ist, dass zur Durchführung dieses Verfahrensverhältnismässig aufwendige Einrichtungen am Geschützrohr notwendig sind, und dass die Ergebnisse als Folge der Extrapolation nicht sehr genau sind.

Um die Nachteile der oben erwähnten Verfahren zur Bestimmung der tatsächlichen Mündungsgeschwindigkeit zu vermeiden, wird auch versucht, die tatsächliche Mündungsgeschwindigkeit der Geschosse zwar nach deren Abschuss jedoch ohne zusätzliche Einrichtungen am Geschützrohr zu ermitteln.

Da in der Flugphase unmittelbar nach dem Abschuss ein fester Zusammenhang zwischen der Geschossgeschwindigkeit und der Geschossrotationsfrequenz besteht, wird versucht, den Zeitpunkt der Geschosszerlegung statt mit der Geschossgeschwindigkeit mit der entsprechenden Anzahl Geschossrotationen, die das Geschoss bei seinem Flug längs seiner Flugbahn ausführt, zu korrelieren.

Die Zählung der Geschossrotationen erfolgt bei herkömmlichen Verfahren dieser Art mit Hilfe des Erdmagnetfeldes. Der Zünder besitzt einen Zähler, welcher die Anzahl der Geschossrotationen kontinuierlich aufintegriert. Durch den Drall des Geschosses bzw. seine Rotation im wesentlichen um die Geschosslängsachse wird im Zünder, zum Beispiel in einer dafür angeordneten Spule, durch das Erdmagnetfeld eine Spannung induziert, welche über der Zeit sinusförmig verläuft. Der Zähler summiert fortlaufend, also während der gesamten Flugdauer des Geschosses, die Anzahl der Impulse zwischen zwei gleichgerichteten Nulldurchgängen dieser Spannung. Die Zündung bzw. die Geschosszerlegung erfolgt bei einem Zünder, der wie weiter oben erwähnt als Umdrehungszünder bezeichnet wird, sobald die Anzahl der summierten Impulse einen vorprogrammierten Wert erreicht hat.

Dieses Verfahren weist mehrere Nachteile auf. Die Zählung der Umdrehungen des Geschosses findet entweder während dessen gesamter Flugzeit oder nur unmittelbar nach dem Abschuss, jedoch mit einer späteren Kontrolle beispielsweise nach 80% der ungefähren Flugzeit statt. Weil die vom Erdmagnetfeld induzierte Spannung nur nutzbar ist, wenn sie verstärkt wird, und weil für diese Verstärkung Energie benötigt wird, muss wegen der verhältnismässig langen Benutzung des Erdmagnetfeldes eine beträchtliche Menge an Energie für diese Verstärkung vorgesehen werden. Ferner können durch feindliche Störsender Störungen des vom Erdmagnetfeld induzierten Spannungsverlaufes und der daraus abgeleiteten Grössen hervorgerufen werden; der Einfluss dieser Störungen ist umso bedeutender, je länger die Benutzung des Erdmagnetfeldes andauert.

Mit der ***EP-0 661 516-A1*** *ist* beispielsweise ein multifunktionaler Zünder für drallstabilisierte Geschosse bekanntgeworden, bei welchem die tatsächliche Mündungsgeschwindikeit auf Grund der tatsächlichen Rotationsfrequenz des Geschosses berechnet wird. Zur Ermittlung der Rotationsfrequenz wird das Erdmagnetfeld benutzt, wobei jede Geschossrotation einen Impuls liefert. Während eines definierten Zeitintervalles, das durch einen geschossinternen Oszillator gegeben wird, wird die Anzahl der Geschossrotationen gezählt, indem die durch die Geschossrotationen verursachten Impulse summiert werden. Die tatsächliche Mündungsgeschwindigkeit bestimmt sich hierbei nach der folgenden Formel (**1**):${\text{V0}}_{\text{s}} {\text{= (N1}}_{\text{s}} {\text{∗ π ∗ D}}_{\text{s}} {\text{) / (T}}_{\text{s}} {\text{∗ tg (φe}}_{\text{s}} \text{))}$

In dieser Formel wurden die Indexe 's' gesetzt, um klarzustellen, dass es sich bei den darin benutzten Begriffe um solche handelt, die dem Stand der Technik, wie er durch die erwähnte ***EP-0 661 516-A1*** beschrieben ist, entnommen sind, und um Verwechslungen mit den Bezeichnungen in weiteren Formeln, welche die Erfindung betreffen, zu vermeiden. Es bedeuten in Formel (**1**)
- V0ₛ: die aufgrund der Messung berechnete Mündungsgeschwindigkeit
- Tₛ: die Messzeitspanne
- N1ₛ: die gemessene Anzahl der Geschossrotationen
- φeₛ: den Enddrallwinkel
- Dₛ: das Kaliber
- Tg: die Tangensfunktion

In der ***EP-0 661 516-A1*** wird unter anderem vorgeschlagen, die laufende Bestimmung der Flugdauer bzw. des Flugweges während einer ersten Flugphase von etwa 1000 Metern über die Geschossrotationszahl vorzunehmen; bei Beginn einer zweiten Flugphase, ab etwa 1000 Metern, soll dann von Umdrehungszählung auf Zeitzählung übergegangen werden, da es sich erwiesen habe, dass die Genauigkeit von Umdrehungszündern zwar bei Flugdistanzen bis etwa 1000 Meter recht gut sei, dass sie aber bei längeren Flugdistanzen der Genauigkeit von Zeitzündern unterlegen sei.

Das Erdmagnetfeld wird also während der verhältnismässig langen ersten Flugphase von 1000 Metern bzw. während der zum Durchfliegen dieser Distanz benötigten Zeitspanne zum laufenden Zählen der Geschossrotationen benutzt. Störungen des Erdmagnetfeldes können sich also während einer sehr langen Zeit auf die Zählung auswirken und dadurch die Genauigkeit der Funktion des Zünders stark beeinträchtigen.

Die **Aufgabe** der Erfindung wird somit darin gesehen,
- ein verbessertes Verfahren der eingangs genannten Art vorzuschlagen, mit welchem die Nachteile des Standes der Technik vermieden werden,
- eine Vorrichtung zur Durchführung dieses Verfahrens zu schaffen; und
- eine Verwendung dieser Vorrichtung vorzuschlagen.

Die **Lösung** dieser Aufgabe erfolgt erfindungsgemäss
- für das Verfahren durch die Merkmale des Anspruchs 1;
- für die Vorrichtung durch die Merkmale des Anspruchs 9; und
- für die Verwendung durch die Merkmale des Anspruchs 10.

Vorteilhafte Weiterbildungen des erfindungsgemässen Verfahrens und der erfindungsgemässen Vorrichtung werden durch die jeweiligen abhängigen Patentansprüche definiert.

Es sei an dieser Stelle darauf hingewiesen, dass das Verfahren gemäss der folgenden Beschreibung auf Effekten beruht, die sich in Geschossen aufgrund von Auswirkungen eines Magnetfeldes ergeben, wobei als Beispiel stets das Erdmagnetfeld erwähnt wird; entsprechende Effekte können aber auch durch andere, das heisst künstlich erzeugte Magnetfelder hervorgerufen werden.

Im weiteren wird darauf hingewiesen, dass im folgenden von der Auslösung der Zerlegung eines Geschosses die Rede sein wird; die Zerlegung ist aber nur als ein Beispiel für vorprogrammierte und nach dem Verfahren der Erfindung korrigierbare Vorgänge in Geschossen.

Erfindungsgemäss erfolgt die Messung zur Bestimmung der Rotationsfrequenz des Geschosses nur während einer verhältnismässig geringen Zeitspanne, die als Eichphase bezeichnet wird, unmittelbar nach dem Abschuss des Geschosses. Das neue Verfahren liefert verhältnismässig genaue Ergebnisse, weil während dieser Eichphase die Geschossgeschwindigkeit nur in sehr geringem Masse von der aufgrund der Geschossrotationsfrequenz ermittelten Mündungsgeschwindigkeit abweicht. Vorteilhaft ist ferner, dass der Einfluss von Störungen des Erdmagnetfeldes gering bleibt, da er sich nur während der relativ kurzen Eichphase auswirkt. Ein weiterer Vorteil der erfindungsgemässen zeitlichen Begrenzung der Benutzung des Erdmagnetfeldes liegt darin, dass die zur Signalverstärkung im Zünder benötigte Energie gering ist.

Nach der Eichphase geschieht im Geschoss alles weitere zwangsläufig bzw. ohne die Möglichkeit einer weiteren Einflussnahme von aussen. Obwohl also das neue Verfahren kein iteratives Verfahren ist, da man darauf verzichtet, nach der Eichphase noch Einfluss auf das Geschehen im Zünder zu nehmen, beispielsweise zur Berücksichtigung neu auftretender meteorologischer Einflüsse oder Veränderungen der Flugbahnen der Ziele; so ist es dennoch verhältnismässig genau, da das ballistische Verhalten der Geschosse und der Flugzielen im Rahmen der insgesamt kurzen Zeitabschnitte der Flugdauer im allgemeinen hinreichend bekannt oder dann unbedeutend sind.

Es ist leicht einzusehen, dass die zur Durchführung des erfindungsgemässen Verfahrens notwendigen Berechnungen in Einzelheiten auf unterschiedlichen Wegen bzw. mit Hilfe unterschiedlicher Einrichtungen durchgeführt werden können.

Vorzugsweise wird bei erfindungsgemässen Verfahren die Eichphase berechnet, und zwar am besten so, dass der Gesamtfehler aus den relevanten unvermeidbaren Fehlern möglichst gering wird. Im folgenden wird die Durchführung einer solchen Berechnung dargelegt; die Voraussetzungen und Vereinfachungen, welche bei einer solchen Berechnung getroffen werden, beeinflussen natürlich ihre Genauigkeit; eine höhere Genauigkeit muss wie üblich mit einem grösseren Aufwand erkauft werden.

Die Genauigkeit der Ermittlung der Mündungsgeschwindigkeit hängt im wesentlichen von der Anzahl der Geschossrotationen ab, während welcher die Messung bzw. Zählung der Impulse des geschossinternen Oszillators bzw. Frequenzgenerators stattfindet. Wird während einer grossen Anzahl von Geschossrotationen gemessen, so ist das Messverfahren an sich genauer, da der Einfluss nicht gezählter Impulse, insbesondere zu Beginn und zu Ende der Messung, verhältnismässig abnimmt; um die Fehler der Messmethode zu klein zu halten, ist demzufolge die Messung während einer grossen Anzahl von Geschossrotationen vorteilhaft. Mit der Anzahl der Geschossrotationen erhöht sich aber auch die Zeitspanne, in welcher das Geschoss sich vorwärts bewegt, wobei es an Geschwindigkeit und Rotationsfrequenz verliert, was ebenfalls zu einem Fehler führt, der nur mit einem bedeutenden Rechenaufwand korrigierbar wäre; um den mit der Geschwindigkeitsabnahme im Zusammenhang stehenden Fehler klein zu halten, ist daher die Messung während der kleinstmöglichen Anzahl von Geschossrotationen günstig. Da der erstgenannnte Fehler mit zunehmender Anzahl der Geschossrotationen abnimmt, der zweitgenannte Fehler aber mit zunehmender Anzahl der Geschossrotationen zunimmt, gibt es eine optimale Anzahl Geschossrotationen, bei welcher die Summe der genannten Fehler bzw. der Gesamtfehler minimal wird. Mit der folgenden Berechnung wird diese optimale Anzahl Geschossrotationen ermittelt.

Hierbei wird davon ausgegangen, dass die Benutzung des Erdmagnetfeldes in dem Sinne stattfindet, dass die Anzahl der Impulse eines geschossinternen Impulsgenerators bzw. Oszillators während einer bestimmten Anzahl von Rotationen des Geschosses gemessen bzw. summiert wird. Es wird aber darauf hingewiesen, dass auch andere Möglichkeiten zur Ermittlung der effektiven RoOtationsfrequenz oder der effektiven Mündungsgeschwindigkeit des Geschosses unter Benutzung des Erdmagnetfeldes möglich sind, und dass der durch die Erfindung erzielte Fortschritt nicht auf Verfahren mit dieser Mess- bzw. Berechnungsmethode beschränkt sein soll sondern in der starken Limitierung der Zeitspanne, während welcher das Erdmagnetfeld benutzt wird, zu sehen ist.

Der erste relative Fehler wird wie folgt bestimmt: Ein geschossintemer Oszillator mit fester Oszillatorfrequenz liefert, während das Geschoss eine bestimmte Anzahl von Rotationen ausführt, M Impulse, wobei sich M nach der folgenden Formel (2) berechnet:$\text{M = (fz ∗ π ∗ D ∗ R) / (V0 ∗ tg(φe))}$

Es bedeuten mit Bezug auf Formel **(2)** und weitere Formeln:
- M: die Anzahl der gezählten Impulse des geschossintemen Oszillators
- R: die Anzahl der Geschossrotationen während welchen die Impulse des Oszil lators gezählt werden
- V0: die tatsächliche Mündungsgeschwindigkeit
- φe: den Endrallwinkel
- D: das Kaliber
- fZ: die konstante Frequenz des geschossinternen Frequenzgenerators bzw. Oszillators
- tg: die Tangensfunktion.

Werden während der Zählung **ΔM** Impulse nicht gezählt, so beträgt der relative erste Fehler$\text{ΔM/M = ((ΔM ∗ V0 ∗ tg (φe)) / (fz ∗ π ∗ D)) ∗ 1/R}$

Der erste relative Fehler nimmt also, wie oben behauptet, mit zunehmendem **R** ab.

Der zweite relative Fehler bezieht sich auf die Abweichung des Flugweges bzw. der Flugzeit vom theoretischen Wert und berechnet sich nach der folgenden Formel (4) wie folgt:$\text{Δs/s = ((π ∗ D ∗ (a - k)) / (2 ∗ tg (φe))) ∗ R}$

Es bedeuten
- s: den vom Geschoss theoretisch zurückgelegten Weg
- Δs: den Unterschied zwischen dem theoretisch vom Geschoss zurückgelegten Weg und dem tatsächlich vom Geschoss zurückgelegten Weg
- (2a-k): ein Korrekturglied, wobei a der Antonio-Faktor ist.

Der zweite relative Fehler nimmt also, wie oben behauptet, mit zunehmendem R zu.

Der relative Gesamtfehler, der mit ε bezeichnet wird, beträgt somit gemäss Formel (**5**):$\text{ε=ΔM/M+Δs/s=((ΔM ∗ V0 ∗ tg(φe))/(fz ∗ π ∗ D))∗1/R + ((π ∗ D ∗ (2a - k))/(2 ∗ tg (φe)))∗R}$

Um dasjenige optimale **Ropt** zu finden, bei welchem ε minimal ist, wird ε nach **R** differenziert und das Ergebnis dieser Differentiation, also **dε/dR**, Null gesetzt; das daraus berechenbare R entspricht dem gesuchten Ropt.${\text{dε/dR = -1/R}}^{\text{2}} \text{∗ ((ΔM ∗ V0 ∗ tg(φe)) / (fz∗π∗D)) + ((π∗D ∗ (2a - k)) / (2 tg (φe))) = 0}$${\text{Ropt}}^{\text{2}} {\text{= ((tg (φe))/(π ∗ D))}}^{\text{2}} \text{∗ (2 ∗ V0 ∗ ΔM) / (fz ∗ (2a -k))}$

Durch Ziehen der Wurzel aus **Ropt**^{**2**} erhält man schliesslich **Ropt.** Es ist nicht möglich, ein **Ropt** in der Art einer invarianten Kennzahl zu bestimmen; **Ropt** kann - selbst mit den zugrunde gelegten Vereinfachungen - jeweils nur unter Berücksichtigung der jeweiligen geometrischen Verhältnisse wie Kaliber **D** und Enddrallwinkel **φe** sowie und der jeweiligen Mündungsgeschwindigkeit **V0** berechnet werden.

Die obige Berechnung von **Ropt** erfolgte unter verschiedenen Vereinfachungen. Insbesondere wurden in der Gleichung für ε die Faktoren, mit denen **1/R** bzw. **R** multipliziert sind, als konstant betrachtet, was in Wirklichkeit nur unmittelbar nach dem Abschuss zutrifft. Die folgende beispielsweise Berechnung von **Ropt** für einen üblichen Fall wird aber zeigen, dass Ropt so gering ist, dass die erwähnten Vereinfachungen im Rahmen der Genauigkeit des gesamten Verfahrens tolerabel sind. Mit

| | |
|---|---|
| ΔM | = 2 Impulse |
| fz | = 1 MHz |
| V0 | = 1050 m/sec |
| (2a-k) | = 71.2 ∗ 1/1 000 000 |
| D | = 35 mm |
| φe | = 6.5 ° |

erhält man für die optimale Anzahl der Geschossrotationen, während welchen die Impulse des Oszillators gezählt werden sollten, den Wert$\text{Ropt = 8 Geschossrotationen}$

Acht Geschossrotationen entsprechen hierbei einer Distanz von ca. 10 Metern, die das Geschoss auf seiner Flugbahn zurücklegt. Das Erdmagnetfeld wird also in diesem beispielhaften Fall nach der obigen Berechnung während eines Flugweges von ca. 10 Metern benutz; beim vorbekannten Verfahren wird das Erdmagnetfeld dagegen während eines Flugweges von 1000 Metern, also auf einer 100 mal längeren Strecke und demzufolge während einer mehr als 100 mal längeren Zeitspanne benutzt. Es ist offensichtlich, dass das erfindungsgemässe Verfahren weit genauer ist als das vorbekannte Verfahren, da während der begrenzten Anzahl der Geschossrotationen der Geschwindikgkeitsabfall unbedeutend ist und da eine Störung des Erdmagnetfeldes sich nur während der sehr begrenzten Eichphase auswirkt und dadurch bedeutend geringere Fehler zur Folge hat als beim vorbekannten Verfahren. Dies gilt auch dann, wenn berücksichtigt wird, dass die obige Rechnung mit zahlreichen Vereinfachungen und Ungenauigkeiten behaftet ist.

Wie bereits mehrfach erwähnt, wird beim neuen Verfahren, wie bei herkömmlichen Verfahren das Erdmagnetfeld benutzt, um auf dem Weg über die effektive Geschossrotationsfrequenz die effektive Mündungsgeschwindigkeit des Geschosses zu ermitteln. Das herkömmliche Verfahren spielt sich so ab, dass jede Geschossrotation einen Impuls liefert, und dass während eines definierten Zeitintervalles das durch einen geschossinternen Oszillator gegeben wird, die Anzahl der Geschossrotationen gezählt wird, indem die durch die Geschossrotationen verursachten Impulse summiert werden. Die tatsächliche Mündungsgeschwindigkeit bestimmt sich hierbei nach Formel (**1**): Zwar ist die auf diese Weise berechnete Mündungsgeschwindigkeit V0s direkt proportional zum Messwert, also zur gemessenen Wert der Anzahl der Geschossdrehungen. Dennoch ist das dieses Messverfahren infolge der geringen Auflösung nicht sehr genau. Dagegen wird nach der Erfindung vorzugsweise so vorgegangen, dass die Impulse eines geschossinternen Frequenzgenerators bzw. Oszillators während einer bestimmten Anzahl Geschossrotationen gemessen bzw. gezählt werden und die Berechnung der tatsächlichen Mündungsgeschwindigkeit dann nach der folgenden Formel (**8**) erfolgt:$\text{V0 = (fz ∗ π ∗ D) / (tg (φe) ∗ R)}$

Wegen der besseren Auflösung erzielt man mit dieser bevorzugten Variante des neuen Verfahrens genauere Ergebnisse als mit dem vorbekannten Verfahren, obwohl die zu berechnende Mündungsgeschwindigkeit dem Messwert, also der gemessenen bzw. summierten Anzahl der Impulse des geschossinternen Oszillators, nur indirekt proportional ist.

Gemessen bzw. gezählt werden die Anzahl Impulse des Frequenzgenerators pro Geschossrotation, indem die Veränderung der Lage des Geschosses, also die Geschossrotation, im Laufe seiner Rotation durch die Veränderung einer Spannung in einer geeignet angeordneten Spulenanordnung im Geschoss festgestellt wird, welche Spannung durch das Erdmagnetfeld induziert wird. Es sei hier nochmals erwähnt, dass zur Ermittlung einer Geschossrotation anstelle der physikalischen Eigenschaften des Erdmagnetfeldes auch die physikalischen Eigenschaften eines anderen Magnetfeldes benutzt werden können.

Wie schon erwähnt, gilt für die Abweichung der tatsächlichen Mündungsgeschwindigkeit von der theoretischen Mündungsgeschwindigkeit etwa die Relation Δ**V0/V0** <5%. Vereinfachend wird für die weiteren Berechnungen angenommen, der an sich geschwindigkeitsabhängige Widerstandsbeiwert für das Geschoss sei konstant, was aufgrund der erwähnten Relation zulässig ist.

Im folgenden wird die Erfindung anhand von Ausführungsbeispielen und mit Bezug auf die Zeichnung näher beschrieben; es zeigen
- **Fig. 1**: das erfindungsgemässe Verfahren in schematischer Darstellung;
- **Fig. 2**: ein erstes Ausführungsbeispiel der Erfindung, in schematischer Darstellung;
- **Fig. 3**: ein zweites Ausführungsbeispiel der Erfindung, in schematischer Darstellung; und

Es sei vorausgeschickt, dass alle in der vorliegenden Beschreibung erwähnten Zahlenangaben lediglich als Beispiele zu betrachten sind, die im Rahmen der Erfindung entsprechend den jeweiligen Bedingungen in gewissen Grenzen veränderbar sind.

Zur Ermittlung des Erdmagnetfeldes wird im allgemeinen eine Spuleneinrichtung benutzt, in welcher das Erdmagnetfeld eine mit der Eigenrotation des Geschosses sinusförmig ändernde Spannung induziert wird. Anstelle einer Spule kann aber zur Nutzbarmachung des Erdmagnetfeldes auch eine andere geeignete Einrichtung, beispielsweise magnetische Sensoren wie Hall-Elemente oder Feldplatten, eingesetzt werden.

Die folgenden Bezeichnungen und mathematischen Relationen werden zur Erläuterung der Erfindung verwendet:
- TP_{N}:: programmierte Zeit der Zerlegungs bzw. Norm-Zerlegungszeit; diese wird unter Berücksichtigung der theoretischen Mündungsgeschwindigkeit bzw.
Umdrehungsfrequenz und aufgrund des theoretischen Enddrallwinkels ermittelt.
- VO_{N}:: theoretische Mündungsgeschwindigkeit bzw. Norm-Mündungsgeschwindigkeit
- φeN:: theoretischer Enddrallwinkel bzw. Norm-Enddrallwinkel des Geschosses an der Mündung
- TP:: tatsächliche bzw. aktualisierte Zeit der Zerlegung
- V0:: tatsächliche bzw. aktualisierte Mündungsgeschwindigkeit
- φe:: tatsächlicher Enddrallwinkel

- D:: Kaliber
- fZ:: konstante Oszillator-Frequenz
- tg:: Tangens-Funktion

- fGN:: theoretische Rotationsfrequenz bzw. Norm-Rotationsfrequenz des Geschosses an der Mündung; es gilt:${\text{fG}}_{\text{N}} {\text{= (V0}}_{\text{N}} {\text{∗ tg(φe}}_{\text{N}} \text{)) / (π ∗ D)}$
- fG:: tatsächliche Rotationsfrequenz des Geschosses an der Mündung; es gilt:$\text{fG = (V0 ∗ tg(φe)) / (π ∗ D)}$
- TG_{N}:: theoretische Zeitperiode bzw. Norm-Zeitperiode für eine Geschossrotation an der Mündung; es gilt:${\text{TG}}_{\text{N}} {\text{= 1 / fG}}_{\text{N}} {\text{= π ∗ D / (V0}}_{\text{N}} {\text{∗ tg(φe}}_{\text{N}} \text{))}$
- TG:: tatsächliche Zeitperiode für eine Geschossrotation an der Mündung; es gilt:$\text{TG = 1 / fG = π ∗ D / (V0 ∗ tg(φe))}$
- M1_{N}:: theoretische Anzahl bzw. Norm-Anzahl Impulse des Oszillators während ei ner Geschossrotation an der Mündung; es gilt${\text{M1}}_{\text{N}} {\text{= fZ / fG}}_{\text{N}} {\text{= fZ ∗ TG}}_{\text{N}}$
- R1:: tatsächliche Anzahl Impulse des Oszillators während einer Geschossrotation an der Mündung; es gilt$\text{R1 = fZ / fG = fZ ∗ TG}$
- x0:: Rotationslänge, das heisst Strecke der Flugbahn, die das Geschoss auf der Flugbahn unmittelbar nach der Mündung während einer Geschossrotation zurücklegt; x0 ist invariant mit der Mündungsgeschwindigkeit V0; es gilt:$\text{x0 = (π ∗ D) / (tg (φe)) = 1 / K1}$

**Fig. 1** zeigt schematisch ein Feuerleitgerät **1** sowie einen Zünder **2** eines im weiteren nicht dargestellten Geschosses. Der Zünder **2** erhält über einen Decoder **3** vom Feuerleitgerät **1** über eine Geschützelektronik einen Input mit der Norm-Mündungsgeschwindigkeit bzw. der Norm-Umdrehungsfrequenz und dem Norm-Enddrallwinkel oder ggfs. dem tatsächlichen Enddrallwinkel, der anderweitig festgestellt und eingegeben worden ist, sowie mit Daten betreffend die Bewegung des Flugzieles, welches durch das Geschoss getroffen werden soll, wodurch die Tempierung bzw. die theoretische Norm-Zerlegungszeit. festgelegt ist. Eine Messeinrichtung **5** dient zur autonomen Messung der effektiven Umdrehungsfrequenz des Geschosses unter Benutzung des Erdmagnetfeldes **4** unmittelbar nach der Mündung. Das Ergebnis der autonomen Messung wird anschliessend bei **6** mit den entsprechenden Norm-Werten verglichen, woraus sich bei **7** eine Korrektur bzw. Aktualisierung der Normwerte zu aktualisierten Werten ermitteln lässt; insbesondere geht aus der Korrektur die aktualisierte programmierte Zerlegungszeit hervor. Diese wird bei **8** mit der laufenden Zeit vergleichen, und sobald die laufende Zeit den Wert der aktualisierten programmierten Zerlegungszeit erreicht, erfolgt bei **9** die Initialisierung der Zerlegung und die Abgabe eines Zündimpulses **I** zur Zerlegung des Geschosses.

Bei den dargestellten Beispielen gemäss **Fig. 2** und **Fig. 3** handelt es sich darum, in einem von einem Geschütz abgeschossenen drallstabilisierten Geschoss einen Zünder vor der Abschussphase so vorzuprogrammieren, dass die Zerlegung des Geschosses in Geschosssplitter oder in Teilgeschosse nach einer bestimmten Flugdauer bzw. zu einem bestimmten Zeitpunkt stattfindet, und diese Programmierung anschliessend zu Aktualisieren. Das Geschütz besitzt eine Geschützelektronik, über welche es mit einem nicht dargestellten Feuerleitgerät verbunden ist. Das Feuerleitgerät berechnet in üblicher Weise die theoretische bzw.

Norm-Zerlegungszeit des aus einem Geschützrohr des Geschützes abgeschossenen Geschosses. Bei dieser Berechnung wird davon ausgegangen, dass die Mündungsgeschwindigkeit die theoretische Mündungsgeschwindigkeit ist. Der Enddrallwinkel kann der theoretisch bekannte Enddrallwinkel oder, vorzugsweise, der effektive Enddrallwinkel sein, wobei im ersten Fall die Korrektur des Enddrallwinkels bereits durch das Feuerleitgerät oder die Geschützelektronik erfolgt ist. Erfindungsgemäss erfolgt dann eine Korrektur bzw. Aktualisierung der Programmierung der Zerlegungszeit unter Berücksichtigung der tatsächlichen Mündungsgeschwindigkeit bzw. Geschossrotationsfrequenz und ggfs. des tatsächlichen, gemessenen Enddrallwinkels.

Beim dargestellten Beispiel gemäss **Fig. 2** handelt es sich darum, in einem von einem Geschütz **10** abgeschossenen drallstabilisierten Geschoss **100** einen Zünder vor der Abschussphase so vorzuprogrammieren, dass die Zerlegung des Geschosses **100** in Geschosssplitter oder in Teilgeschosse nach einer bestimmten Flugdauer bzw. zu einem bestimmten Zeitpunkt stattfindet. Der Zünder kennt hierbei die Geschwindigkeit **VT** des Zieles nicht. Das Geschütz **10** besitzt eine Geschützelektronik **11**, über welche es mit einem nicht dargestellten Feuerleitgerät verbunden ist. Das Feuerleitgerät berechnet in üblicher Weise die Distanz **a** zwischen dem Geschütz **10** und dem Ort der Zerlegung des aus einem Geschützrohr des Geschützes abgeschossenen Geschosses in Funktion der Geschwindigkeit des Zieles. Aus dieser Distanz **a** wird die theoretische Flugdauer **TP**_{**N**} bis zur Zerlegung des Geschosses berechnet. Bei dieser Berechnung wird davon ausgegangen, dass die Mündungsgeschwindigkeit die theoretische Mündungs-geschwindigkeit bzw. Norm-Mündungsgeschwindigkeit **V0**_{**N**} und der Enddrallwinkel der theoretische Enddrallwinkel **φe**_{**N**} ist. Die so errechnete theoretische Zerlegungszeit bzw. Flugdauer bis zur Zerlegung wird an das Geschütz **10** übermittelt und über einen Spulentreiber **12** und einen Decoder **14** an einen ersten Zähler bzw. ein Schieberegister **102** des Geschoss **100** weitergegeben und dort als theoretische bzw. vorprogrammierte Flugdauer bzw. Zerlegungszeit memorisiert. Am Geschoss **100** bzw. an seinem Zünder ist ein Oszillator **106** angeordnet, dessen als konstant betrachtete Oszillatorfrequenz **fZ** ist. Ferner ist am Geschoss **100** bzw. am Zünder eine Spule **108** angeordnet, in welcher das Erdmagnetfeld **H** eine Spannung induziert, die sich bei der Drehung des Geschosses **100** sinusförmig verändert. Diese Spannung wird mittels eines Verstärkers **110** verstärkt und daraus die Umdrehungsfrequenz **fG** des Geschosses ermittelt. Sodann wird vom Element **112** ein Eichwert bestimmt, welcher gleich dem Quotienten **fZ/fG** (Schalter **S2** offen, Schalter **S1** zu) ist. In einem weiteren Schritt wird bei **116** die Oszillatorfrequenz **fZ** durch den Eichwert geteilt, und anschliessend wird das Ergebnis dieser Division bei **117** durch einen vorgängig ermittelten Untersetzungsfaktor **K1** dividiert (Schalter **S2** zu, Schalter **S1** offen). Das Ergebnis dieser zweiten Division gelangt in einen zweiten Zähler **118** und wird dort während der Flugzeit des Geschosses summiert. Nach **T1** Sekunden steht im Zähler **118** der folgende Wert an:${\text{T1 ∗ fG/K1 = T1 ∗ fG ∗ π ∗ D / (tg(φe)) = V0∗T1 = TP}}_{\text{N}} {\text{∗ V0}}_{\text{N}}$ woraus sich die gesuchte Flugzeit ergibt:${\text{T1 = TP}}_{\text{N}} {\text{∗ V0}}_{\text{N}} \text{/ V0,}$ woraus folgt:$\text{V0N ∗ TPN = V0 ∗ T1}$

Mit Hilfe der jedem Fachmann bekannten Gleichung von Antonio kann gezeigt werden, dass diese Korrektur richtig ist.
Für die Distanz s1 gilt im Ueberschallbereich${\text{s1 =V0}}_{\text{N}} {\text{∗ TP}}_{\text{N}} {\text{/(1 + a ∗ V0}}_{\text{N}} {\text{∗ TP}}_{\text{N}} \text{)}$ Ersetzt man V0_{N} ∗ TP_{N} durch V0 ∗ T1, so folgt:${\text{s2 = V0 ∗ T1 / (1 + a ∗ V0 ∗ T1) = V0}}_{\text{N}} {\text{∗ TP}}_{\text{N}} {\text{/ (1 + a ∗ V0}}_{\text{N}} {\text{∗ TP}}_{\text{N}} \text{= s1}$

Da das Produkt aus V0 und T1 invariant ist, korrigiert die Schaltung der **Fig. 2** richtig. Die Zerlegungsdistanz s1 ändert sich nicht.

Es lässt sich mathematisch leicht nachweisen, dass für die Berechnungen im Fall des Ausführungsbeispiels der **Fig. 2** die Oszillatorfrequenz mindestens theoretisch keine Rolle spielt, das sie sich in den entsprechenden Gleichungen wegkürzt. Während der ganzen Flugdauer bleibt der Schalter **S1** offen. Dies bedeutet, dass der Zünder nicht störbar ist.
Während der ganzen Flugdauer TP des Geschosses werden im Zähler 118 (fG∗TP)/k1 Pulse summiert und mit der programmierten Zeit TP_{N} in Speicher 102 verglichen. Sind beide Werte gleich, so wird am Ausgang des Komparators 104 ein Zerlegungssignal **X** erzeugt.
Für die Flugdauer TP folgt daher:${\text{TP ∗ fG / K1 = TP∗(V0 ∗ tg(φe)) / (π ∗ D ∗ k1) = TP/V0 = TP}}_{\text{N}} {\text{∗ V0}}_{\text{N}}$ oder nach der Geschossflugzeit TP aufgelöst:${\text{TP = TP}}_{\text{N}} {\text{∗V0}}_{\text{N}} \text{/V0}$

Das Produkt aus der Flugzeit des Geschosses TP und der Mündungsgeschwindigkeit ist invariant.

Die oben beschriebene Vorrichtung gemäss **Fig. 2** eignet sich zur Durchführung des neuen Verfahrens in Fällen, in denen Ziele, die ruhen oder sich mit verhältnismässig geringen Geschwindigkeiten bewegen, zu bekämpfen sind; hierbei handelt es sich um terrestrische Ziele oder ggfs. langsame Flugziele wie Kampfhelikopter. Die im folgenden mit Bezug auf **Fig. 3** beschriebene Vorrichtung ist bezüglich ihrer Implementation aufwendiger als die Vorrichtung gemäss **Fig. 2**, sie eignet sich aber auch für Fälle, in denen rasch anfliegende Flugziele zu bekämpfen sind.

Ausbildung und Wirkungsweise der Vorrichtung gemäss **Fig. 3** sind die folgenden: Der Zünder kennt die Geschwindigkeit des Zieles **VT.** Als erstes erfolgt die Programmierung des Zünders, wobei zwei Schalter, nämlich **S1** und **S2**, geöffnet sind. Diese Programmierung wird durchgeführt, indem vom nicht dargestellten Feuerleitgerät über die nicht dargestellte Geschützelektronik und den nicht dargestellten Spulentreiber durch den Decoder **14** auf den Zünder **200** seriell drei Impulspakete übertragen und in drei Registern **202, 204, 206** abgelegt werden, nämlich:
Erstes Impulspaket:$\text{K1 = (tg (φe)) / (π ∗ D)}$ (siehe K1 aus Formel 15); dabei handelt es sich im Prinzip um die Normfrequenz der Geschossrotation.
Zweites Impulspaket:$\text{K / K1 = K ∗ π ∗ D / tg(φeN) = K ∗ π ∗ D / tg(φe);}$ dabei handelt es um vorbestimmte Grössen.
Drittes Impulspaket: TP_{N} = die mit den Norm-Daten berechnete Zerlegungszeit bzw. Norm-Zerlegungszeit

**K** und **K1** sind Faktoren, welche zur Berücksichtigung gewisser variabler, jedoch jeweils für mindestens einen Abschuss fester Grössen benutzt werden. Der Faktor **K** wird von der Feuerleitanlage bestimmt. Der Faktor **K1** berücksichtigt den Enddrallwinkel **φe**.

Zum Verständnis des Faktors **K** wird die folgende Annahme getroffen: Zur Zeit **TP**_{**N**} = 0 beträgt der Abstand zwischen dem Geschoss und dem Ziel **s.** Es wird angenommen, das Geschoss besitze die konstante Geschwindigkeit **V0**_{**N**}**,** und das Ziel besitze die Geschwindigkeit **VT.** Ziel und Geschoss treffen sich nach der Zeit **TP**_{**N**}**.**${\text{TP}}_{\text{N}} {\text{∗ (VO}}_{\text{N}} \text{+ VT) = s}$

Die effektive Geschossgeschwindigkeit ist aber V0. Somit gilt für T1 die Beziehung:$\text{s = T1 ∗ (V0 + VT)}$

Setzt man s aus den Beziehungen (18) und (19) einander gleich, so folgt für T1:${\text{T1 = TP}}_{\text{N}} {\text{∗ (V0}}_{\text{N}} \text{+ VT) / (V0 + VT)}$

Setzt man für V0 = ΔV + VO_{N}, so folgt aus Gleichung (20)${\text{T1 = TP}}_{\text{N}} {\text{∗ (V0}}_{\text{N}} {\text{+ VT) / (ΔV + V0}}_{\text{N}} \text{+ VT).}$

Bei obiger Gleichung werden nun der Zähler und der Nenner durch (VON + VT) dividiert. Vernachlässigt man alle höheren Glieder, so folgt für T1:${\text{T1 = TP}}_{\text{N}} {\text{∗ (1 - ΔV / (V0}}_{\text{N}} \text{+ VT))}$

Diese Korrekturformel kann noch in einer anderen Form geschrieben werden:${\text{T1 =TP}}_{\text{N}} {\text{∗ (1 - ΔV / (V0}}_{\text{N}} {\text{+ VT)) - T - ΔV ∗ (TP}}_{\text{N}} {\text{/ (VO}}_{\text{N}} {\text{+VT)) = TP}}_{\text{N}} \text{- ΔV ∗ K}$

Aus Gleichung (23) folgt für K${\text{K = TP}}_{\text{N}} {\text{/ (V0}}_{\text{N}} \text{+ VT).}$

Mit Hilfe des Faktors **K** kann der Zünder die exakte Zerlegungszeit **T1** selbständig berechnen; wesentlich ist, dass in der Formel **(24)** für **K** nur bekannte Grössen enthalten sind.

Die mathematischen Grundlagen zur Bestimmung des Faktors **K** findet man in den Europäischen Patentanmeldungen ***Nr. 96 118 039*.*5*, *Nr.96 118 044*.*5 und Nr. 96-118 045.2*,** welche dasselbe Prioritätsdatum tragen wie das vorliegende Dokument.

Mit T1 = TPN - ΔV ∗ K erfolgt die Auslegung des Zünders gemäss **Fig. 3**, wobei der letztere die folgenden Funktionen auszuführen hat:
a) Bestimmung von V0 unmittelbar nach dem Abschuss
b) Bestimmung von ΔV aus V0 und VO_{N}
c) Berechnung von (-ΔV ∗ K); K muss dem Zünder mitgeteilt werden.
d) Addition des Produktes (- ΔV ∗ K) zur programmierten Zeit TPN.

Hier sei angefügt, dass auch der Zünder gemäss **Fig. 2** mit einem Faktor K rechnet, der aber die Geschwindigkeit des Zieles **VT** nicht berücksichtigt, so dass VT = 0, und der sich nach der folgenden Formel berechnet:${\text{K = TP}}_{\text{N}} {\text{/ V0}}_{\text{N}} \text{.}$

Zur Erläuterung:${\text{TP = TP}}_{\text{N}} {\text{+ ΔV ∗ K = TP}}_{\text{N}} {\text{+ TP}}_{\text{N}} {\text{∗ ΔV/V0}}_{\text{N}} {\text{= TP}}_{\text{N}} {\text{∗ (1 + ΔV/V0}}_{\text{N}} {\text{) = TP}}_{\text{N}} {\text{/(1-ΔV/V0}}_{\text{N}} \text{) =} {\text{TP}}_{\text{N}} {\text{∗ V0}}_{\text{N}} {\text{/ (V0}}_{\text{N}} {\text{--ΔV) = TP}}_{\text{N}} {\text{∗ V0}}_{\text{N}} \text{/ V0}$

Nach den obigen Erläuterungen zum Faktor **K** wird nun die Wirkungsweise der Anordnung gemäss **Fig. 3** weiter beschrieben. Nach der als erstes erfolgten Programmierung erfolgt nun als zweites die autonome Messung zur Bestimmung der effektiven Mündungsgeschwindigkeit **V0**, wobei der Schalter **S1** geschlossen und der Schalter **S2** offen ist. Die tatsächliche Mündungsgeschwindigkeit hängt vom Enddrallwinkel ab. Da der Wert des tatsächlichen Enddrallwinkels vom Wert des Norm-Enddrallwinkels abweicht bzw. von Geschützrohr zu Geschützrohr verschieden ist, muss er ebenfalls bestimmt und in die Berechnungen einbezogen werden. Vorzugsweise erfolgt die Bestimmung dieses Winkels vorgängig, und in das Register **204** wird bereits ein Wert mit dem tatsächliche Enddrallwinkel eingespiesen. Das Erdmagnetfeld **H** induziert in der Spule **208** eine Spannung, welche mittels des Verstärkers **220** verstärkt wird. In einem ersten Zähler **221** erhält man daraufhin den Wert **R1:**$\text{R1 = π ∗ D ∗ fz / (tg(φe) ∗ V0 ∗ 5)}$

Im vorliegenden Fall wird zur Bestimmung der tatsächlichen Mündungsgeschwindigkeit ein Oszillator **206** mit einer Frequenz von 5 MHZ verwendet, und in einem Teiler **226** erfolgt eine Teilung durch 5.

Als drittes erfolgt die Berechnung von (V0∗K1), wobei der Schalter **S1** offen und der Schalter **S2** geschlossen ist. Der programmierbare Divisor, welcher im wesentlichen einen zweiten Zähler **222** und einen Komparator **230** umfasst, wird gestartet. Der programmierbare Divisor hat eine Untersetzung zur Folge. Der zweite Zähler **222** zählt jeweils bis zum Zählerstand des ersten Zählers **221**, worauf ein Reset erfolgt und der zweite Zähler **222** wieder auf Null gesetzt wird. Das serielle Resultat wird in einem dritten Zähler **223** während exakt 200 ms summiert. Diese Zeit von 200 ms wird von einem Präzisionsoszillator **228** mit 4KHZ bestimmt. Der Zählerstand des dritten Zählers **223** nach 200 ms entspricht der im folgenden benutzten tatsächlichen Mündungsgeschwindigkeit, multipliziert mit dem Faktor K1. Er beträgt$\text{(fZ/R1)∗0.2=V0∗K1}$

**R1** stammt aus Formel **(25).**

Als viertes erfolgt die Ermittlung der Differenz zwischen der im Register **202** gespeicherten Norm-Mündungsgeschwindigkeit und der durch die autonome Messung ermittelten tatsächlichen Mündungsgeschwindigkeit des dritten Zählers **223** mit Hilfe einer Subtraktionsstufe **232,** wobei die Schalter **S1** und **S2** offen sind. Gebildet wird eigentlich die um **K1** multiplizierte Differenz der Geschwindigkeiten:${\text{Geschwindigkeitsdifferenz = K1 ∗ (V0}}_{\text{N}} \text{- V0)}$

Das Resultat steht am Ausgang der Subtraktionsstufe zur Verfügung.

In einem fünften Schritt erfolgt in einem Multiplikator **234** die Multiplikation der soeben errechneten Differenzgeschwindigkeit mit dem im Register **204** gespeicherten Wert **K/K1,** wodurch der Faktor **K1** eliminiert wird. Das Resultat, das im Ausgangsregister des Multiplikators **234** ansteht, ist${\text{K1 ∗ (V0}}_{\text{N}} {\text{-V0) ∗ K/K1 = K ∗ (V0}}_{\text{N}} \text{- V0) = ΔT}$ ΔT ist die Abweichung der aktualisierten programmierten Zerlegungszeit von der Norm-Zerlegungszeit. (Siehe für **K** Gleichung (**24**).

In einem sechsten Schritt wird in einer weiteren Additionsstufe **236** zur Zeit **TP**_{**N**}, welche im Register **206** gespeichert ist, noch das Ergebnis ΔT der obigen Multiplikation addiert. Für die effektive Zerlegungszeit TP folgt daraus:${\text{TP = TP}}_{\text{N}} {\text{+ K ∗ (V0}}_{\text{N}} \text{- V0)}$

Schliesslich wird in einem siebten Schritt der Moment der Zerlegung bestimmt. Während **TP** Sekunden werden in einem vierten Zähler **224** die Impulse des 4 kHz-Oszillators **228** summiert. In einem weiteren Komparator **238** wird der Zählerstand des vierten Zählers **224** mit dem ermittelten Wert für die tatsächliche Zerlegungszeit verglichen. Sobald der Zählerstand des vierten Zählers **224** mit der tatsächlichen Zerlegungszeit aus der Additionsstufe **236** übereinstimmt, ergeht ein Impuls **I** für die Zerlegung. des Geschosses. Um zu verhindern, dass eine unerwünschte frühzeitige Zerlegung stattfindet, wird die Zerlegung während einer Sicherheitszeit, beispielsweise während 220 ms, die durch den Oszillator **228** bzw. den Zähler **224** über **240** geliefert werden, blockiert.

Um zu verhindern, dass die Auslösung infolge falscher Messergebisse zu einem weit von der angestrebten Zeit der Auslösung stattfindet, wird während der Eichphase mehr als eine Messung zur Ermittlung der tatsächlichen Rotationsfrequenz **fG** des Geschosses durchgeführt wird. Das Ergebnis jeder Messung wird einem Plausibilitätstest unterzogen wird oder wird nur weiterverwertet, wenn es durch eine weitere Messung bestätigt ist.

## Patentansprüche

1. Verfahren zum Bestimmen einer Korrektur einer vorprogrammierten Auslösung eines Vorganges in einem drallstabilisierten Geschoss, insbesondere seiner Zerlegung, durch Berücksichtigung der Abweichung der tatsächlichen Mündungsgeschwindigkeit **(V0)** des Geschosses von der theoretischen Mündungsgeschwindigkeit **(V0**_{**N**}**)** des Geschosses,
- wobei die tatsächliche Mündungsgeschwindigkeit (**V0**_{**N**}) mit Hilfe der Auswirkung eines Magnetfeldes auf das Geschoss mittelbar über die tatsächliche Rotationsfrequenz **(fG)** des Geschosses bestimmt wird, und
- wobei zur Bestimmung der tatsächlichen Mündungsgeschwindigkeit die tatsächliche Rotationsfrequenz **(fG)** des Geschosses während einer zeitlich limitierten Eichphase unmittelbar nach dem Abschuss des Geschosse benutzt wird,
**dadurch gekennzeichnet,**
**dass** bei Abschluss der Eichphase die Feststellung der Auswirkung des Magnetfeldes auf das Geschoss abgebrochen wird.

2. Verfahren nach Patentanspruch 1,
**dadurch gekennzeichnet,**
**dass** das Magnetfeld **(H)** das Erdmagnetfeld ist.

3. Verfahren nach Patentanspruch **1,**
**dadurch gekennzeichnet,**
**dass** die Dauer der Eichphase unter Minimierung eines auftretenden Gesamtfehlers (ε) berechnet wird, welcher mindestens einen relevanten Fehler umfasst.

4. Verfahren nach Patentanspruch **3,**
**dadurch gekennzeichnet,**
**dass** zur Berechnung der Dauer der Eichphase
- ein erster, vom Verfahren zur Ermittlung der tatsächlichen Rotationsfrequenz abhängiger relativer Fehler (**ΔM / M)** in Funktion der Anzahl Geschossrotationen (**R**) ermittelt wird,
- ein zweiter, von der zurückgelegten Distanz des Geschosses abhängiger, relativer Fehler (**Δs** / **s** ) in Funktion der Anzahl Geschossrotationen **(R)** ermittelt wird,
- die genannten relativen Fehler (Δ**M** / **M, Δs** / **s**) zu einem relativen Gesamtfehler (ε) addiert werden,
- der relative Gesamtfehler (ε) nach der Anzahl der Geschossrotationen (**R**) differenziert, das Ergebnis der Differenzierung Null gesetzt und daraus die Anzahl (**R**) der Geschossrotationen berechnet wird, welche dem optimalen Wert der Geschossrotationen **(Ropt)** bei einem minimalen relativen Gesamtfehler (ε) entspricht, und
- die Eichphase abgebrochen wird, sobald die Anzahl der Geschossrotationen mindestens annähernd im Bereich des genannten optimalen Wertes (**Ropt**) liegt.

5. Verfahren nach mindestens einem der obigen Patentansprüche,
**dadurch gekennzeichnet,**
- **dass** die theoretische Zeit der Auslösung **(TP**_{**N**}**)** gespeichert wird,
- **dass** die tatsächliche Zeit der Auslösung **(TP)** mit einer die Abweichung der tatsächlichen Mündungsgeschwindigkeit **(V0)** von der theoretischen Mündungsgeschwindigkeit (V0_{N}) berücksichtigenden Korrektur berechnet und gespeichert wird, und
- **dass** die Auslösung stattfindet, sobald der Wert eines laufenden Zählers den Wert der Zeit der tatsächlichen Auslösung **(TP)** erreicht.

6. Verfahren nach mindestens einem der obigen Patentansprüche,
**dadurch gekennzeichnet,**
- **dass** während der Eichphase eine sich in Abhängigkeit von der ändernden Lage des Geschosses verändernde Auswirkung des Magnetfeldes (**H**) auf das Geschoss mittels einer am Geschoss in geeigneter Weise angeordneten Einrichtung, beispielsweise mittels einer Spuleneinrichtung **(108, 208),** mittels Hall-Elementen oder Feldplatten ermittelt wird, und
- **dass** aus der sich verändernden Auswirkung des Magnetfeldes (**H**) die Zahl der während einer bestimmten Anzahl Rotationen (**R**) des Geschosses erfolgten Impulse (**M**) eines Oszillators mit fester Oszillatorfrequenz (**FZ**) gezählt werden, und
- **dass** aus der Anzahl der Geschossrotationen (**R**), der Anzahl der gezählten Impulse **(M)** und der Frequenz **(FZ)** des Oszillators die tatsächliche Umdrehungsfrequenz **(fG)** des Geschosses berechnet wird.

7. Verfahren nach mindestens einem der obigen Patentansprüche,
**dadurch gekennzeichnet,**
- **dass** während der Eichphase mehr als eine Messung zur Feststellung der tatsächlichen Rotationsfrequenz (**fG**) des Geschosses durchgeführt wird,
- **dass** das Ergebnis jeder Messung einem Plausibilitätstest unterzogen wird und/oder
- **dass** Ergebnis einer Messung nur weiterverwertet wird, wenn es durch eine weitere Messung bestätigt ist.

8. Verfahren nach mindestens einem der obigen Patentansprüche,
**dadurch gekennzeichnet,**
- **dass** die Abweichung des tatsächlichen Enddrallwinkels **(φe)** vom theoretischen Enddrallwinkel (φ**e**_{N})) berücksichtigt wird.

9. Vorrichtung zur Durchführung des Verfahrens nach mindestens einem der Patentansprüche **1** bis **8,**
**dadurch gekennzeichnet,**
**dass** sie
- Mittel zum Speichern der aufgrund der theoretischen Rotationsfrequenz **(fG**_{**N**}**)** des Geschosses programmierten Zeit der Auslösung **(TP**_{**N**}**),**
- Mittel zur Bestimmung der tatsächlichen Rotationsfrequenz **(fG)** des Geschosses, und
- Mittel zum Aktualisieren der theoretischen Zeit der Auslösezeit (**TP**_{**N**}) auf die tatsächliche Zeit der Auslösung **(TP)** hin aufgrund der tatsächlichen Rotationsfrequenz **(fG)** bzw. Mündungsgeschwindigkeit **(V0)** des Geschosses besitzt, wobei
- die Mittel zur Bestimmung der effektiven Rotationsfrequenz **(fG)** bzw. zur Ermittlung der effektiven Mündungsgeschwindigkeit **(V0)** des Geschosses,
- eine Spuleneinrichtung **(108, 208),** in welcher durch das Magnetfeld **(H)** eine Spannung induzierbar ist, und
- einen Oszillator **(106, 206)** mit einer konstanten Oszillatorfrequenz **(fZ)** besitzten, und wobei
- die Ausgänge der Spuleneinrichtung und des Oszillators ausschießlich während einer Eichphase miteinander verbunden sind, um einen Eichwert zu bilden.

10. Verwendung der Vorrichtung nach dem Patentanspruch 9 zur Erhöhung der Wirksamkeit eines Waffensystems zur Bekämpfung von Zielen mitttels tempierbaren Geschossen,
**dadurch gekennzeichnet,**
**dass** die Ziele terrestrische Ziele oder Luftziele, insbesondere schnell anfliegende, Luftziele sind.

## Claims

1. Method for determining a correction of pre-programmed triggering of a process in a spin-stabilised projectile, in particular its fragmentation, by taking into account the deviation of actual muzzle velocity (VO) of the projective from the theoretical muzzle velocity (VO_{N}) of the projectile, and
• the actual muzzle velocity (VO_{N}) is determined with the aid of the effect of a magnetic field on the projectile directly via the actual rotation frequency (fG) of the projectile; and
• the actual rotation frequency (fG) of the projectile during a temporally limited calibration phase directly after firing the projectile is used to determine the actual muzzle velocity,
**characterised in that**
determining the effects of the magnetic field on the projectile is stopped on completion of the calibration phase.

2. Method according to Patent Claim 1,
**characterised in that**
the magnetic field (H) is the earth magnetic field.

3. Method according to Patent Claim 1,
**characterised in that**
the duration of the calibration phase is calculated whilst minimising a developing overall error (ε) which includes at least one relevant error.

4. Method according to Patent Claim 3,
**characterised in that**
for the purpose of calculating the duration of the calibration phase
• a first relative error (ΔM/M) is determined which is dependent on the process for determining the actual rotation frequency in a function of the number of projectile rotations (R);
• a second relative error (Δs/s) is determined which is dependent on the travelled distance of the projectile in the function of the number of projectile rotations (R);
• the aforementioned relative errors (ΔM/M, Δs/s) are added to a relative overall error (ε);
• the relative overall error (ε) is differentiated according to the number of projectile rotations (R), the result of differentiation is set to Zero and the number (R) of projectile rotations is calculated therefrom which corresponds with the optimum value of projectile rotation (Ropt) at a minimum relative overall error (ε); and
• the calibration phase is stopped as soon as the number of projectile rotations lies at least virtually in the area of the aforementioned optimum value (Ropt).

5. Method according to at least one of the above patent claims,
**characterised in that**
• the theoretical time of triggering (TP_{N}) is stored;
• the actual time of triggering (TP) is calculated with a correction which takes into account the deviation of the actual muzzle velocity (V0) from the theoretical muzzle velocity (V0_{N}) and stored; and
• triggering takes place as soon as the value of an active counter arrives at the temporal value of actual triggering (TP).

6. Method according to at least one of the above patent claims,
**characterised in that**
• during the calibrating phase is determined an effect of the magnetic field (H) on the projectile which changes in dependence on the changing position of the projectile by means of a device which is suitably configured on the projectile, for example by means of a spool device (108, 208), by means of Hall elements or field plates; and
• from the changing effect of the magnetic field (H) is counted the number of pulses (M) of an oscillator with fixed oscillator frequency (FZ) during a specified number of rotations (R) of the projectile; and
• the actual rotation frequency (fG) of a projectile is calculated from the number of projectile rotations (R), the number of counted pulses (M) and the frequency (FZ) of the oscillator.

7. Method according to at least one of the above patent claims,
**characterised in that**
• during the calibrating phase more than one measuring is carried out for determining the actual rotation frequency (fG) of the projectile;
• the result of each measuring is subjected to a plausibility test; and/or
• the result of measuring is processed further only if it is confirmed by additional measuring.

8. Method according to at least one of the above patent claims,
**characterised in that**
• the deviation of the actual end spin angle (φe) from the theoretical end spin angle (φeN)) is taken into consideration.

9. Device for carrying out the method according to at least one of Patent Claims 1 to 8,
**characterised in that** it includes
• means for storing the triggering time (TP_{N}) as programmed based on the theoretical rotation frequency (fG_{N)}) of the projectile;
• means for determining the actual rotation frequency (fG) of the projectile; and
• means for actualising the theoretical time of the triggering time (TP_{N}) on the actual triggering time (TP) based on the actual rotation frequency (fG) or the muzzle velocity (V0) of the projectile; and
• the means for determining the effective rotation frequency (fG) or for determining the effective muzzle velocity (V0) of the projectile include
• a coil device (108, 208) in which a current is inducible by the magnetic field (H); and
• an oscillator (106, 206) with a constant oscillator frequency (fZ); and
• the outputs of the spool device and the oscillator are exclusively connected to each other during a calibration phase in order to form a calibration value.

10. Use of the device according to Patent Claim 9 for increasing the effectiveness of a weapon system for combatting targets by means of temperable projectiles,
**characterised in that**
the targets are terrestrial targets or air targets, in particular air targets approaching at high speed.

## Revendications

1. Procédé destiné à déterminer une correction d'un déclenchement préprogrammé d'un processus dans un projectile à gyrostabilisation, et notamment de sa destruction, en prenant en compte la différence entre la vitesse initiale réelle **(V0)** du projectile et la vitesse initiale théorique **(V0**_{**N**}**)** du projectile,
- la vitesse initiale réelle **(V0**_{**N**}**)** étant indirectement déterminée, à l'aide de l'effet d'un champ magnétique sur le projectile, par la fréquence de rotation effective (**fG**) du projectile, et
- la fréquence de rotation effective (**fG**) du projectile étant utilisée juste après le lancement du projectile, pour déterminer la vitesse initiale réelle, pendant une phase d'étalonnage limitée dans le temps,
**caractérisé en ce que**
la détermination de l'effet du champ magnétique sur le projectile est interrompue à la fin de la phase d'étalonnage.

2. Procédé conforme à la revendication **1**,
**caractérisé en ce que**
le champ magnétique (**H**) est le champ magnétique terrestre.

3. Procédé conforme à la revendication **1**,
**caractérisé en ce que**
la durée de la phase d'étalonnage est calculée en minimisant l'erreur totale (ε) survenue, qui comprend au moins une erreur importante.

4. Procédé conforme à la revendication **3**,
**caractérisé en ce que**
afin de calculer la durée de la phase d'étalonnage,
- on détermine, en fonction du nombre de rotations **(R)** du projectile, une première erreur relative **(ΔM / M)** dépendant du processus de détermination de la fréquence de rotation réelle,
- on détermine, en fonction du nombre de rotations (**R**) du projectile, une deuxième erreur relative (Δ**s / s**) dépendant de la distance parcourue par le projectile,
- on additionne les erreurs relatives susmentionnées (**ΔM / M, Δs** / **s**) pour donner une erreur relative totale (ε),
- on différentie l'erreur relative totale (ε) en fonction du nombre de rotations du projectile (**R**), on met à zéro le résultat de la différentiation et on calcule à partir de cela le nombre de rotations du projectile (**R**), qui correspond à la valeur optimale des rotations du projectile **(Ropt)** pour une erreur relative totale minimale (ε), et
- on interrompt la phase d'étalonnage dès que le nombre de rotations du projectile se trouve au moins approximativement dans la zone de la valeur optimale (**Ropt**) susmentionnée.

5. Procédé conforme à au moins l'une des revendications ci-dessus,
**caractérisé en ce que**
- le moment théorique du déclenchement (**TP**_{**N**}) est mémorisé,
- le moment réel du déclenchement **(TP)** est calculé à l'aide d'une correction prenant en compte la différence entre la vitesse initiale réelle **(V0)** et la vitesse initiale théorique **(V0**_{**N**}**),** puis est mémorisé, et
- le déclenchement a lieu dès que la valeur d'un compteur en marche atteint la valeur du moment réel du déclenchement (**TP**).

6. Procédé conforme à au moins l'une des revendications ci-dessus,
**caractérisé en ce que**
- on calcule, pendant la phase d'étalonnage, un effet du champ magnétique (**H**) sur le projectile, qui varie en fonction du changement de position du projectile, à l'aide d'un dispositif placé de façon adéquate sur le projectile, par exemple à l'aide d'un dispositif à bobines (**108, 208**), d'éléments à effet Hall ou de magnétorésistances, et
- on compte, à partir de l'effet variable du champ magnétique **(H),** le nombre d'impulsions **(M)** d'un oscillateur à fréquence d'oscillation fixe **(FZ)** s'étant produites pendant un nombre déterminé de rotations **(R)** du projectile, et
- on calcule la fréquence de rotation effective (**fG**) du projectile à partir du nombre de rotations du projectile (**R**), du nombre des impulsions comptées (**M**) et de la fréquence (**FZ**) de l'oscillateur.

7. Procédé conforme à au moins l'une des revendications ci-dessus,
**caractérisé en ce que**
- pendant la phase d'étalonnage, on effectue plus d'une mesure afin de déterminer la fréquence de rotation réelle (**fG**) du projectile,
- le résultat de chaque mesure est soumis à un contrôle de vraisemblance, et/ou
- le résultat d'une mesure n'est ensuite exploité que s'il est confirmé par une autre mesure.

8. Procédé conforme à au moins l'une des revendications ci-dessus,
**caractérisé en ce que**
- on prend en compte la différence entre l'inclinaison terminale des rainures réelle (**φe**) et l'inclinaison terminale des rainures théorique **(φeN).**

9. Dispositif destiné à réaliser le procédé conforme à au moins l'une de revendications **1** à **8**,
**caractérisé en ce que**
il comporte
- des moyens de mémorisation du moment du déclenchement **(TP**_{**N**}**),** programmé à partir de la fréquence de rotation théorique **(fG**_{**N**}**)** du projectile,
- des moyens de détermination de la fréquence de rotation réelle **(fG)** du projectile, et
- des moyens d'actualisation du moment théorique du déclenchement **(TP**_{**N**}**)** par rapport au moment réel du déclenchement **(TP),** à partir de la fréquence réelle de rotation **(fG)** ou de la vitesse initiale **(V0)** du projectile,
- les moyens de détermination de la fréquence réelle de rotation **(fG)** ou de calcul de la vitesse initiale réelle **(V0)** du projectile comprenant
- un dispositif à bobines **(108, 208)** dans lequel il est possible d'induire une tension par le champ magnétique **(H),** et
- un oscillateur **(106, 206)** ayant une fréquence d'oscillation constante **(fZ),** et
- les sorties du dispositif à bobines et de l'oscillateur étant exclusivement reliées l'une avec l'autre pendant une phase d'étalonnage afin de produire une valeur d'étalonnage.

10. Utilisation du dispositif conforme à la revendication **9** afin d'augmenter l'efficacité d'un système d'armes destiné à combattre des cibles à l'aide de projectiles programmables,
**caractérisée en ce que**
les cibles sont des cibles terrestres ou aériennes, en particulier des cibles aériennes s'approchant à vive allure.
